# EUROPÄISCHE PATENTSCHRIFT

(11) **EP 2 535 647 B1**
(45) Veröffentlichungstag und Bekanntmachung des Hinweises auf die Patenterteilung: **20.04.2016**
(21) Anmeldenummer: 12401115.6
(22) Anmeldetag: 12.06.2012
(51) Int. Cl.: F24C 15/20

(54) **Dunstabzugshaube für einen Herd oder eine Kochstelle**
Vapour extractor for an oven or a hotplate
Hotte aspirante pour un four ou une plaque de cuisson

(30) Priorität: 16.06.2011 DE 102011051103
(43) Veröffentlichungstag der Anmeldung: 19.12.2012
(73) Patentinhaber: Miele & Cie. KG, 33332 Gütersloh (DE)
(72) Erfinder: Hüster, Ingo, 59759 Arnsberg (DE); Lauderlein, Christian, 59757 Arnsberg (DE)

(56) Entgegenhaltungen:
- EP-A1- 0 940 632
- DE-U1- 7 802 041
- US-A- 3 496 704
- US-A- 4 682 580

## Beschreibung

Die Erfindung betrifft eine Dunstabzugshaube für einen Herd, eine Kochstelle umfassend ein als Unterbauhaube ausgelegtes Gehäuse, in dem zwei nebeneinander liegende Radiallüfter angeordnet sind, deren nebeneinander liegende Luftführungskanäle zur Rückseite des Gehäuses in einen gemeinsamen Luftführungskanal münden, wobei im Bereich des gemeinsamen Abluftkanals eine Einrichtung vorhanden ist, mit der die Dunstabzugshaube wahlweise als Umlufthaube oder als Ablufthaube betreibbar ist.

Aus dem Stand der Technik sind Dunstabzugshauben bekannt, die wahlweise umschaltbar sind, um sie als Umluft- oder als Ablufthaube zu betreiben. Dies aus dem Grund, um Wärmeverluste vom Innenbereich zum Außenbereich eines Gehäuses zu vermeiden. So besteht bei einer derartigen umschaltbaren Dunstabzugshaube die Möglichkeit beispielsweise im Sommer die Dunstabzugshaube als Ablufthaube zu betreiben, da dadurch auch die im Raum vorhandene Wärme mit der Dunstabzugshaube abgesaugt werden kann. Dies gestaltet sich jedoch im Winter anders, wenn es kalt ist, und dann die beheizte warme Luft aus dem Innenraum durch die Dunstabzugshaube nach außen entweicht. Für diesen Fall bietet sich dann an, die Dunstabzugshaube als Umlufthaube zu betreiben.

So ist beispielsweise aus der EP 0 940 633 eine Dunstabzugshaube für einen Herd oder eine Kochstelle bekannt, die als Unterbauhaube ausgebildet ist. Die Unterbauhaube ist flach und kastenförmig ausgebildet, so dass diese beispielsweise unter einem Unterschrank eines Küchenmöbels untergebracht werden kann. In dem flach ausgelegten Gehäuse sind zwei Radialgebläse mit vertikalen Rotationsachsen parallel nebeneinander angeordnet. Die Gebläsegehäuse sind über ungefähr 1/3 ihres Umfangs offen, wobei ihre offenen Seiten einander zugewandt sind. Zwischen ihnen befinden sich vertikale Schwenkachsen für Klappen, die die Umstellung der Unterbauhaube vom Abluftbetrieb zum Umluftbetrieb oder umgekehrt bewirken.

Als nachteilig bei dieser aus dem Stand der Technik bekannten Einrichtung zum wahlweisen Betreiben der Unterbauhaube wird es angesehen, dass die Einrichtung in ihrer Ausführung aufwendig baut, was eine komplizierte und aufwendige Mechanik sowie Montage mit sich bringt.

Ein ähnlicher Aufbau einer Dunstabzugshaube ist auch aus der DE 78 02 041 U1 bekannt. Dort wird durch das Schließen eines Schiebers bzw. den Einbau eines Leitblechs eine Umrüstung von einer Umlufthaube auf eine Ablufthaube möglich.

Die US 4 682 580 A zeigt eine Dunstabzugshaube mit einem Einsatz, der je nach Gebrauch als Umluft- oder Ablufthaube in eine bestimmte Stellung gedreht werden muss.

Der Erfindung stellt sich somit das Problem, eine Dunstabzugshaube für einen Herd, insbesondere eine als Unterbauhaube ausgebildete Dunstabzugshaube, derart weiterzubilden, die von ihrer Mechanik und von ihrer Montage zur wahlweisen Verwendung als Ablufthaube oder Umlufthaube her wesentlich einfacher zu handhaben ist.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen nun darin, dass durch einfache konstruktive Gestaltung eine Unterbauhaube als Umluft- oder als Ablufthaube betrieben werden kann. Hierzu bedarf es nur, bevor die Haube an den Unterschrank oder an die Wand montiert wird, des Umsetzens eines Schubes, um so die Funktionsänderung der Unterbauhaube vorzunehmen. Hierzu ist der gemeinsame Abluftkanal als ein an der Rückseite des Gehäuses geöffneter Schacht ausgebildet, in den ein als Schub ausgebildeter Einsatz einschiebbar ist, der vor der Montage der Unterbauhaube die Wahlmöglichkeit zulässt, entweder die Unterbauhaube als Ablufthaube oder als Umlufthaube zu betreiben. Dabei ist durch Einsetzen des Schubes, entweder von der Frontseite oder von der Rückseite her, der Abluftbetrieb bzw. Umluftbetrieb für die Unterbauhaube herstellbar. Dabei ist bei Einsatz des Schubes mit der Rückseite in den Schacht die Unterbauhaube als Ablufthaube betreibbar, wobei bei Einsetzen des Schubes mit der Frontseite in den Schacht die Unterbauhaube als Umlufthaube betrieben werden kann. Im Abluftbetrieb liegen die Abluftöffnungen im Haubenkörper und in der Unterbauhaube übereinander.

Nach einer besonders vorteilhaften Ausgestaltung des Schubes weist dieser eine Kastenform mit einer in der Deckfläche angeordneten Öffnung für den Abluftbetrieb auf. Der Schub als solches weist an seiner Rückseite eine für den Abluftbetrieb eine geöffnete Abluftführung auf, so dass die von den Radiallüftern erzeugten Luftströme durch die geöffnete Rückwand strömen können, bevor sie in den auf dem Gehäuse der Unterbauhaube aufgesetzten Stutzen abgeführt werden. Um einen geschlossenen Abluftkanal zu erhalten, ist der Schub mit Seitenwänden bestückt, die im eingeschobenen Zustand Teilbereiche des gemeinsamen Abluftkanals für den Abluftbetrieb bilden. Zur Vermeidung von Strömungsverwirbelungen im Schubgehäuse, ist an der Rückseite der Frontseite des Schubes ein Leitblech als Luftführung für den Abluftbetrieb angeordnet.

Für den Umluftbetrieb besteht die Frontseite des Schubes aus zwei Bogensegmenten, die im eingeschobenen Zustand des Schubes für den Umluftbetrieb den gemeinsamen Abluftkanal verschließen. Die Bogensegmente ergänzen hierbei die Wände der Abluftkanäle der Radiallüfter, so dass die gereinigte Abluft an den Innenraum wieder abgegeben werden kann. Nach einer zweckmäßigen Ausgestaltung des Schubes ist dieser mit Rasthaken versehen, die die gesicherte und die richtige Montage des Schubes in dem Schacht bereitstellen.

Ein Ausführungsbeispiel der Erfindung ist in den Zeichnungen schematisch dargestellt und wird nachfolgend näher beschrieben. Es zeigt:
- Figur 1: eine perspektivische Darstellung der Dunstabzugshaube mit dem als Schub ausgebildeten Einsatz in explosionsartiger Darstellung;
- Figur 2: eine geschnittene Draufsicht auf die Dunstabzughaube im Abluftbetrieb;
- Figur 3: eine geschnittene Seitenansicht der Dunstabzugshaube ebenfalls im Abluftbetrieb;
- Figur 4: eine weitere geschnittene Draufsicht auf die Dunstabzugshaube im Umluftbetrieb; und
- Figur 5: eine geschnittene Seitenansicht der Dunstabzughaube ebenfalls im Umluftbetrieb.

Die Figuren 1, 2 und 4 zeigen eine Dunstabzugshaube 1 für einen nicht näher dargestellten Herd oder eine Kochstelle. Die Dunstabzugshaube 1 ist hierbei als Unterbauhaube ausgelegt, die ein flach bauendes Gehäuse 2 umfasst, welches unter einem ebenfalls nicht näher dargestellten Hänge- oder Unterschrank verbaut werden kann. Wie insbesondere aus der Figuren 2 und 4 zu erkennen ist, sind in dem Gehäuse 2 zwei nebeneinander liegende Radiallüfter 3 und 4 angeordnet, deren Motor die Radiallüfter 3 und 4, gemäß dargestellter Pfeile, gegensinnig antreiben. Die Radiallüfter 3 und 4 sind hierbei in Luftführungskanälen 5 und 6 angeordnet, wobei die Luftführungskanäle 5 und 6 in einen gemeinsamen Luftführungskanal 7 zur Rückseite des Gehäuses 2 münden. Dabei ist im Bereich des gemeinsamen Luftführungskanals 7 eine Einrichtung 8 vorhanden, mit der die Dunstabzugshabe 1 wahlweise als Ablufthaube, dargestellt in den Figuren 2 und 3, oder als Umlufthaube, dargestellt in den Figuren 4 und 5, betreibbar ist.

In der Figur 1 ist in der rückseitigen perspektivischen Darstellung der Dunstabzugshaube der gemeinsame Luftführungskanal 7 zu erkennen. In einen an der Rückseite vorhandenen geöffneten Schacht 9 ist ein als Schub 10 ausgebildeter Einsatz 11 einschiebbar, der vor der Montage der Dunstabzugshaube an eine Wand oder einen Unterschrank so positioniert wird, dass der Einsatz 11 hier die Wahlmöglichkeit zulässt, entweder die Dunstabzugshaube 1 als Ablufthaube, dargestellt in den Figuren 2 und 3, oder als Umlufthaube, dargestellt in den Figuren 4 und 5, zu betreiben. Wie insbesondere durch die Pfeildarstellung in der Figur 1 deutlich wird, ist durch Einsetzen des Schubes 10, entweder von der Frontseite 12 oder von der Rückseite 13 her, der Abluftbetrieb oder der Umluftbetrieb für die Dunstabzugshaube einstellbar. Wie in der in Figur 1 dargestellten Ansicht, wird bei Einsetzen des Schubes 10 mit seiner Rückseite in den Schacht 9 die Dunstabzugshaube 1 als Ablufthaube bereitgestellt, wie dies in den Figuren 2 und 3 gezeigt ist.

Wird der Schub 10 um 180° gedreht bzw. verschwenkt und wird er mit seiner Frontseite 12 in den Schacht 9 geschoben, so wird die Dunstabzugshaube 1 als Umlufthaube bereitgestellt, wie dies in den Figuren 4 und 5 gezeigt wird.

Wie aus der Figur 1 zu erkennen ist, weist der Schub 10 eine Kastenform mit einer in der Deckfläche 14 angeordneten Öffnung 15 auf, welche mit der in der Oberseite des Gehäuses 2 vorhandenen Öffnung 16 im eingeschobenen Zustand übereinstimmt. Im Abluftbetrieb müssen die Abluftdurchmesser in der Unterhaube und im Schub 10 übereinander stehen. Auf die Öffnung 16 am Gehäuse 2 kann beispielsweise ein nicht dargestellter Stutzen angesetzt werden, an den wiederum ein Abluftrohr angesetzt werden kann, um so den angesaugten Wrasen durch ein Abluftrohr zum Außenbereich eines Gebäudes zu leiten. In der Zusammenschau der Figuren 1 und 2 wird deutlich, dass für den Abluftbetrieb der Schub 10 an der Rückseite 13 eine geöffnete Rückwand 16 aufweist, die sich, wie in der Figur 2 zu erkennen ist, über den gesamten Erstreckungsbereich des gemeinsamen Kanals 7 erstreckt. Wie weiter aus der Zusammenschau der Figuren 1 und 2 zu erkennen ist, ist der Schub 10 mit Seitenwänden 17 und 18 bestückt, die im eingeschobenen Zustand, dargestellt in der Figur 2, Teilbereiche des gemeinsamen Abluftkanals 7 für den Abluftbetrieb bilden. Um im Abluftkanal und hier insbesondere im gemeinsamen Abluftkanal 7, der im Bereich des Schubes gebildet wird, eine geringe Verwirbelung der Abluft bereitzustellen bzw. zu erzielen, ist an der Rückseite der Frontseite 12 des Schubes 10 ein Leitblech 19 für den Abluftbetrieb angeordnet, welches in der Figur 1 angedeutet zu erkennen ist.

Will man nun die Dunstabzugshaube 1, vor der Montage bzw. bevor diese in einen Unterschrank oder an eine Wand angebaut wird, im Umluftbetrieb betreiben, so wird der in der Figur 1 dargestellte Schub 10 mit der Frontseite 12 in den Schacht 9 geschoben, so dass die an der Frontseite 12 des Schubes 10 vorhandenen Bogensegmente 20 und 21 in das Schachttiefste eindringen. Die zwei Bogensegmente 20 und 21 verschließen hierbei im eingeschobenen Zustand des Schubes 10, den für den Umluftbetrieb gemeinsamen Abluftkanal 7, wie dies insbesondere in der Figur 4 zu erkennen ist. Die Bogensegmente 20 und 21 ergänzen die Wände 22 und 23 der Luftführungskanäle 5 und 6 der Radiallüfter 3 und 4, so dass diese sich strömungsergonomisch einfügen. Die gereinigte Küchenluft wird gemäß der dargestellten Pfeile wieder an den Innenraum abgegeben.

Nach einer besonders vorteilhaften Ausgestaltung der Erfindung ist der Schub 10 zur richtigen Montage mit Rasthaken 24 versehen, wie diese beispielsweise in der Figur 1 angedeutet sind. Die Rasthaken 24 gewährleisten für den eingebauten Zustand des Schubes 10, dass dieser einen exakten Sitz in dem Schacht 9 hat.

## Patentansprüche

1. Dunstabzugshaube (1) für einen Herd oder eine Kochstelle umfassend ein als Unterbauhaube ausgelegtes Gehäuse (2), in dem zwei nebeneinander liegende Radiallüfter (3, 4) angeordnet sind, deren nebeneinander liegende Luftführungskanäle (5, 6) zur Rückseite des Gehäuses (2) in einen gemeinsamen Luftführungskanal (7) münden, wobei der gemeinsame Luftführungskanal (7) als ein an der Rückseite des Gehäuses (2) geöffneter Schacht (9) ausgebildet ist und wobei im Bereich des gemeinsamen Luftführungskanals (7) eine Einrichtung (8) vorhanden ist, mit der die Dunstabzugshaube (1) wahlweise als Umlufthaube oder als Ablufthaube betreibbar ist,
**dadurch gekennzeichnet, dass**
in den Schacht (9) ein als Schub (10) ausgebildeter Einsatz (11) einschiebbar ist, der vor der Montage der Unterbauhaube die Wahlmöglichkeit zulässt, entweder die Unterbauhaube als Ablufthaube oder als Umlufthaube zu betreiben, wobei bei Einsetzen des Schubes (10) mit der Rückseite (13) in den Schacht (9) die Dunstabzugshaube (1) als Ablufthaube betreibbar ist und bei Einsetzen des Schubes (10) mit der Frontseite (12) in den Schacht (9) die Dunstabzugshaube (1) als Umlufthaube betreibbar ist.

2. Dunstabzugshaube nach Anspruch 1,
**dadurch gekennzeichnet,**
**dass** der Schub (10) eine Kastenform mit einer in der Deckfläche (14) angeordneten Öffnung (15) für den Abluftbetrieb aufweist.

3. Dunstabzugshaube nach Anspruch 1 oder 2,
**dadurch gekennzeichnet,**
**dass** die Öffnung (15) der Luftführung im Schub (10) mit der Öffnung der Luftführung der Dunstabzugshaube (1) im Abluftbetrieb übereinanderliegen.

4. Dunstabzugshaube nach Anspruch 2,
**dadurch gekennzeichnet,**
**dass** der Schub (10) an der Rückseite (13) für den Abluftbetrieb eine geöffnete Rückwand aufweist.

5. Dunstabzugshaube nach Anspruch 4,
**dadurch gekennzeichnet,**
**dass** der Schub (10) mit Seitenwänden (17, 18) bestückt ist, die im eingeschobenen Zustand des Schubes (10) Teilbereiche des gemeinsamen Luftführungskanals (7) für den Abluftbetrieb bilden und die Luftführung für den Umluftbetrieb verschließen.

6. Dunstabzugshaube nach Anspruch 5,
**dadurch gekennzeichnet,**
**dass** an der Rückseite der Frontseite (12) des Schubes (10) eine konstruktive Luftführung (19) für den Abluftbetrieb angeordnet ist.

7. Dunstabzugshaube nach Anspruch 1,
**dadurch gekennzeichnet,**
**dass** die Frontseite (12) des Schubes (10) aus zwei Bogensegmenten (20, 21) besteht, die im eingeschobenen Zustand des Schubes (10) für den Umluftbetrieb den gemeinsamen Luftführungskanal (7) verschließen.

8. Dunstabzugshaube nach Anspruch 7,
**dadurch gekennzeichnet,**
**dass** die Bogensegmente (20, 21) die Umluftführung in Richtung Innenraum unterstützen.

9. Dunstabzugshaube nach Anspruch 8,
**dadurch gekennzeichnet,**
**dass** die Bogensegmente (20, 21) die Wände (22, 23) der Luftführungskanäle (5, 6) der Radiallüfter (3) und (4) ergänzen.

10. Dunstabzugshaube nach Anspruch 1
**dadurch gekennzeichnet,**
**dass** der Schub (10) zur exakten Montage in dem Schacht (9) mit Rasthaken (24) versehen ist.

## Claims

1. Extractor hood (1) for an oven or a cooking area, comprising a housing (2), designed as a canopy hood, in which two radial fans (3, 4) that are side by side are arranged, the air-conducting channels (5, 6) of which that are side by side discharge at the rear side of the housing (2) into a shared air-conducting channel (7), the shared air-conducting channel (7) being in the form of a shaft (9) that is open at the rear side of the housing (2), and a device (8) being provided in the region of the shared air-conducting channel (7), by means of which device the extractor hood (1) can be operated selectively as a circulating-air hood or as an exhaust hood,
**characterised in that**
an insert (11) in the form of a drawer (10) can be pushed into the shaft (9), which insert allows, prior to the assembly of the canopy hood, the option of operating the canopy hood either as an exhaust hood or as a circulating-air hood, it being possible to operate the extractor hood (1) as an exhaust hood when the rear side (13) of the drawer (10) is inserted into the shaft (9) and it being possible to operate the extractor hood (1) as a circulating-air hood when the front side (12) of the drawer (10) is inserted into the shaft (9).

2. Extractor hood according to claim 1,
**characterised in that**
the drawer (10) is in the shape of a box comprising an opening (15) arranged in the top surface (14) for exhaust operation.

3. Extractor hood according to either claim 1 or claim 2,
**characterised in that**
the opening (15) in the air duct in the drawer (10) and the opening in the air duct of the extractor hood (1) are on top of one another during exhaust operation.

4. Extractor hood according to claim 2,
**characterised in that**
the drawer (10) comprises at the rear side (13) an open rear wall for exhaust operation.

5. Extractor hood according to claim 4,
**characterised in that**
the drawer (10) is fitted with side walls (17, 18) that, when the drawer (10) is pushed in, form portions of the shared air-conducting channel (7) for exhaust operation, and close off the air duct for circulating-air operation.

6. Extractor hood according to claim 5,
**characterised in that**
a structural air duct (19) is arranged at the rear side of the front side (12) of the drawer (10) for exhaust operation.

7. Extractor hood according to claim 1,
**characterised in that**
the front side (12) of the drawer (10) consists of two arc segments (20, 21) which, when the drawer (10) is pushed in, close off the shared air-conducting channel (7) for circulating-air operation.

8. Extractor hood according to claim 7,
**characterised in that**
the arc segments (20, 21) assist the circulation of air towards the interior.

9. Extractor hood according to claim 8,
**characterised in that**
the arc segments (20, 21) extend the walls (22, 23) of the air-conducting channels (5, 6) of the radial fans (3) and (4).

10. Extractor hood according to claim 1,
**characterised in that**
the drawer (10) is provided with catch hooks (24) for precise assembly in the shaft (9).

## Revendications

1. Hotte aspirante (1) pour un four ou une plaque de cuisson, comprenant un carter (2) conçu en tant que hotte encastrable dans lequel sont disposés deux ventilateurs radiaux (3, 4) juxtaposés dont des canaux de guidage d'air (5, 6) juxtaposés débouchent vers le côté arrière du carter (2) dans un canal de guidage d'air (7) commun, dans laquelle le canal de guidage d'air (7) commun est constitué en tant que puits (9) ouvert à l'arrière du carter (2) et dans laquelle, dans la zone du canal de guidage d'air (7) commun, il y a un dispositif (8) avec lequel la hotte aspirante (1) peut fonctionner au choix en tant que hotte à recyclage d'air ou en tant que hotte à refoulement d'air,
**caractérisée en ce**
**qu'**un insert (11) constitué en tant que tiroir (10) peut être introduit dans le puits (9), et l'insert permet, avant le montage de la hotte encastrable, de choisir de faire fonctionner la hotte encastrable soit en tant que hotte à refoulement d'air soit en tant que hotte à recyclage d'air, dans laquelle, lors de l'introduction du tiroir (10) avec le côté arrière (13) dans le puits (9), la hotte aspirante (1) peut fonctionner en tant que hotte à refoulement d'air et, lors de l'introduction du tiroir (10) avec le côté avant (12) dans le puits (9), la hotte aspirante (1) peut fonctionner en tant que hotte à recyclage d'air.

2. Hotte aspirante selon la revendication 1,
**caractérisée en ce que**
le tiroir (10) présente une forme de caisson avec une ouverture (15) disposée dans la surface de couverture (14) pour le fonctionnement à refoulement d'air.

3. Hotte aspirante selon la revendication 1 ou 2,
**caractérisée en ce que**
l'ouverture (15) du guidage d'air dans le tiroir (10) est superposée à l'ouverture du guidage d'air de la hotte aspirante (1) dans le fonctionnement à refoulement d'air.

4. Hotte aspirante selon la revendication 2,
**caractérisée en ce que**
le tiroir (10) présente une paroi arrière ouverte sur le côté arrière (13) pour le fonctionnement à refoulement d'air.

5. Hotte aspirante selon la revendication 4,
**caractérisée en ce que**
le tiroir (10) est équipé de parois latérales (17, 18) qui, dans l'état inséré du tiroir (10), forment des zones partielles du canal de guidage d'air (7) commun pour le fonctionnement à refoulement d'air et ferment le guidage d'air pour le fonctionnement à recyclage d'air.

6. Hotte aspirante selon la revendication 5,
**caractérisée en ce que**,
sur le côté arrière du côté avant (12) du tiroir (10), il est disposé un guidage d'air (19) constructif pour le fonctionnement à refoulement d'air.

7. Hotte aspirante selon la revendication 1,
**caractérisée en ce que**
le côté avant (12) du tiroir (10) se compose de deux segments arqués (20, 21) qui, dans l'état inséré du tiroir (10), ferment le canal de guidage d'air (7) commun pour le fonctionnement à recyclage d'air.

8. Hotte aspirante selon la revendication 7,
**caractérisée en ce que**
les segments arqués (20, 21) facilitent le guidage d'air de recyclage en direction de l'espace intérieur.

9. Hotte aspirante selon la revendication 8,
**caractérisée en ce que**
les segments arqués (20, 21) complètent les parois (22, 23) des canaux de guidage d'air (5, 6) des ventilateurs radiaux (3) et (4).

10. Hotte aspirante selon la revendication 1,
**caractérisée en ce que**
le tiroir (10) est muni de crochets d'encliquetage (24) pour le montage exact dans le puits (9).
